# EUROPÄISCHE PATENTSCHRIFT

(11) **EP 0 598 279 B1**
(45) Veröffentlichungstag und Bekanntmachung des Hinweises auf die Patenterteilung: **08.05.1996**
(21) Anmeldenummer: 93117773.7
(22) Anmeldetag: 03.11.1993
(51) Int. Cl.: E05B 13/10

(54) **Aussenschwingtürverschluss**
Closure for exterior swinging door
Fermeture pour porte extérieure pivotante

(30) Priorität: 17.11.1992 DE 4238712
(43) Veröffentlichungstag der Anmeldung: 25.05.1994
(73) Patentinhaber: GEBR. HAPPICH GmbH, D-42285 Wuppertal (DE)
(72) Erfinder: Poffo, Hans Joachim, D-42285 Wuppertal (DE); Bollmann, Rainer, D-42111 Wuppertal (DE)

(56) Entgegenhaltungen:
- DE-A- 3 929 324

## Beschreibung

Die Erfindung bezieht sich auf einen Außenschwingtürverschluß für Omnibusse.

Ein Verschluß, insbesondere für Außenschwingtüren von Omnibussen, ist durch die DE-A- 39 29 324 bekanntgeworden. Dieser bekannte Verschluß besteht aus einem an einer Tür zu befestigenden Gehäuse, das einen Außen- und einen Innengriffkörper sowie einen mit diesen in Eingriff stehenden Mitnehmer für ein Entriegeln und Verriegeln der Tür bewirkenden Zugstangen in drehbeweglicher Anordnung lagert. Dabei steht der Außengriffkörper mit dem Mitnehmer im Sinne einer Verriegelungs- und Entriegelungsbewegung und der Innengriffkörper mit dem Mitnehmer ausschließlich im Sinne einer Entriegelungsbewegung in Eingriff. Der Außengriffkörper ist mit einem Zylinderschloß ausgerüstet, mit dem die Drehbeweglichkeit des Außengriffkörpers blockiert werden kann.

Der vorliegenden Erfindung liegt die Aufgabe zugrunde, einen Außenschwingtürverschluß für Omnibusse zu schaffen, der aus nur wenigen Einzelteilen besteht und einen besonders einfachen und dennoch robusten Aufbau aufweist.

Zur Lösung dieser Aufgabe ist erfindungsgemäß vorgesehen, daß der Außenschwingtürverschluß businnenseitig an der Tür anordbar ist und im wesentlichen aus einem zylindrischen Gehäuse mit daran einendig sitzender Befestigungsplatte, einem drehbeweglich am Gehäuse gelagerten Mitnehmer für Verriegelungsstangen, die mit ihren freien Enden in einander gegenüberliegenden Rastaufnahmen des Türrahmens einschiebbar und herausziehbar sind, einem drehfest mit dem Mitnehmer verbundenen Griffkörper, einem den Griffkörper durchsetzenden und in einer Bohrung des Mitnehmers verdrehfest aufgenommenen Zylinderschloß und einem über einen Schlüssel des Zylinderschlosses gegen die Kraft von Federmitteln zu betätigenden Schnäpper besteht, wobei der Schnäpper sich in entriegelter Stellung der Verriegelungsstangen stets in einer ein Verdrehen des Griffkörpers blockierenden Raststellung befindet, so daß ein Verriegeln der Tür nur mit Schlüssel ein Entriegeln hingegen ohne Schlüssel erfolgen kann.

Die erfindungsgemäße Ausbildung des Außenschwingtürverschlusses macht ein Durchbohren der Außenschwingtür und damit auch die Anordnung türaußenseitiger Abdichtungsmittel entbehrlich. Das Zylinderschloß ist businnenseitig angeordnet und somit bestens gegen Witterungseinflüsse geschützt. Besonders vorteilhaft ist der aus nur wenigen Teilen bestehende Grundaufbau des Außenschwingtürverschlusses der sehr robust ist und den technischen Anforderungen vollauf genügt. Der erfindungsgemäße Außenschwingtürverschluß ermöglicht es, eine Außenschwingtür bei Stillstandzeiten eines Busses von innen zu verriegeln und von innen auch wieder zu entriegeln. Eine Verriegelung ist dabei nur unter Zuhilfenahme eines Schlüssels möglich, mittels dem der Schnäpper aus seiner Raststellung herausbewegt werden kann. Erst hiernach ist es möglich, den Griffkörper nebst Mitnehmer zu drehen und die Verriegelungsstangen in die Widerlager auszufahren. Eine Verriegelung der Außenschwingtüren von Bussen wird verlangt, um es z.B. auch bei Ausfall des Druckluftsystems, mit dem die Bustüren üblicherweise geöffnet und geschlossen werden, unmöglich zu machen, die Außenschwingtüren von außen zu öffnen. Der erfindungsgemäße Außenschwingtürverschluß macht also die Außenschwingtüren von Omnibussen einbruchssicher. Des weiteren wird verlangt, daß eine, z.B. irrtümlich in einem Omnibus eingeschlossene Person den Bus auch bei verriegelter Außenschwingtür jederzeit verlassen kann. Dieser Forderung wird die Erfindung vollauf gerecht, denn der Griffkörper läßt sich jederzeit und ohne Schlüssel unter Mitnahme der Verriegelungsstangen in Entriegelungsrichtung betätigen. Der erfindungsgemäße Außenschwingtürverschluß ermöglicht somit eine problemlose Verriegelung (mit Schlüssel) und eine problemlose (Not-) Entriegelung (ohne Schlüssel).

Eine Ausgestaltung der Erfindung sieht vor, daß der Schnäpper verschiebbar in einer den Mitnehmer querenden Öffnung angeordnet ist und mit seinem freien, den Federmitteln abgewandten Ende in einer radialen Schlitzöffnung des Gehäuses sitzt, wenn sich die Verriegelungsstangen in ihrer aus den Rastausnehmungen des Türrahmens herausgezogenen Entriegelungslage befinden. Der Schnäpper muß damit zunächst aus der Schlitzöffnung des Gehäuses herausbewegt werden, bevor es möglich ist, eine Verriegelung der Außenschwingtür vorzunehmen.

Für eine Schnäpperbetätigung ist am Zylinderschloß ein Exzenterzapfen in axialer Richtung überstehend angeordnet, der in eine Mitnahmeöffnung des Schnäppers eingreift. Der Exzenterzapfen ist Teil des Zylinderschlosses und daher nur mit Schlüssel betätigbar. Es kann daher nicht zu einer Fehlfunktion, also nicht zur unbeabsichtigten Türverriegelung kommen, denn eine Türverriegelung ist vom Einsatz des zugehörigen Schlüssels abhängig.

Eine Weiterbildung der Erfindung kann darin bestehen, daß der Mitnehmer mit einem, den freien Endbereich des Gehäuses über einen axialen Längenbereich aufnehmenden Ringspalt ausgebildet ist. Damit ergibt sich für den Mitnehmer, der im übrigen schraubgemäß am Gehäuse drehbar festgelegt ist, eine saubere und wackelfreie Führung.

Gemäß einer weiteren Ausgestaltung der Erfindung ist vorgesehen, daß der Mitnehmer eine radiale Bohrung mit einer darin einendig abgestützten Schraubenfeder aufweist, die anderendig eine Rastkugel belastet, welche in um 90 Winkelgrade zueinander versetzte Rastausnehmungen am Gehäusemantel einzurasten vermag. Damit ergibt sich eine zuverlässig wirkende Arretierung für den Griffkörper in den zwei Endstellungen, bei denen die Verriegelung einmal geöffnet und einmal geschlossen ist.

Es kann weiterhin vorgesehen sein, daß das Zylinderschloß durch eine, eine radiale Bohrung des Mitnehmerschafts durchsetzende Schraube am Mitnehmer befestigt ist. Diese Maßnahme bietet die Möglichkeit, ein defektes Schloß ersetzen zu können ohne den gesamten Verschluß auswechseln zu müssen.

Gemäß einer anderen Ausgestaltung der Erfindung, kann an der Befestigungsplatte ein Endschalter mit Tastfühler sitzen, der über einen am Mitnehmer angeordneten Steuernocken betätigbar ist. Hierdurch kann in Verbindung mit der Fahrzeugelektrik dem Fahrer akustisch oder optisch mitgeteilt werden, ob sich die Verriegelung der Außenschwingtür (Mitteltür) in verriegelter oder entriegelter Stellung befindet. Gegebenenfalls kann über den Endschalter auch die Öffnungsmechanik für die Außenschwingtür blockiert werden.

Der Schnäpper ist zweckmäßigerweise in Form einer rechteckigen Platte mit abgerundeten Längsenden ausgebildet und weist zudem seitliche Ausnehmungen für die Aufnahme von Schraubendruckfedern auf.

Ein Ausführungsbeispiel der Erfindung wird im folgenden anhand der Zeichnung näher erläutert. Es zeigen:
- Fig. 1: einen Längsschnitt durch den Verschluß in verriegelter Stellung des Mitnehmers folgend der Linie B-B nach Fig. 2,
- Fig. 2: einen Schnitt folgend der Linie A-A in Fig. 1,
- Fig. 3: einen Längsschnitt durch den Verschluß in entriegelter Stellung des Mitnehmers folgend der Linie C-C in Fig. 4,
- Fig. 4: einen Schnitt folgend der Linie E-E in Fig. 3 und
- Fig. 5: einen Schnitt D-D nach Fig. 1.

Der neue Außenschwingtürverschluß weist als Hauptbauelemente ein zylindrisches Gehäuse 1, einen Mitnehmer 2, einen Griffkörper 3, ein Zylinderschloß 4 und einen Schnäpper 5 auf.

Das zylindrische Gehäuse ist einendig mit einer Befestigungsplatte 6 ausgebildet, die mit Lochdurchzügen 7 zum Durchführen von Befestigungsschrauben versehen ist. Nahe der Befestigungsplatte 6 ist das topfförmige Gehäuse 1 durch eine Bodenplatte 8, die eine zentrische Bohrung 9 aufweist, verschlossen. Der Schaft des Gehäuses 1 weist eine Schlitzöffnung 10 auf, in die der Schnäpper 5 einzurasten vermag. Schließlich ist das Gehäuse 1 außenseitig mit einem Anschlagnocken 11 ausgebildet, der sich ausgehend von der Befestigungsplatte 6 über einen axialen Teilbereich des Gehäuseschafts erstreckt.

Der Mitnehmer 2 ist rohrförmig und einendig mit einem Mitnehmerflansch 12 ausgebildet. Bohrungen 13 im Mitnehmerflansch 12 dienen der Befestigungsanordnung von Verriegelungsstangen 14, die mit ihren freien Enden in nicht gezeigte Widerlager eines ebenfalls nicht gezeigten Türrahmens durch eine Drehbewegung des Mitnehmers 2 eingeschoben werden können. Der Mitnehmer 2 ist drehbeweglich am Gehäuse 1 angeordnet. Hierfür ist der Mitnehmer 2 unter Bildung eines Ringspalts 15 über einen axialen Längenbereich doppelwandig ausgebildet und unterendig mit einem Boden 16 versehen, an den sich ein zylindrischer Fortsatz 17 in axialer Verlängerung anschließt. Im zusammengebauten Zustand des Verschlusses greift das Gehäuse 1 mit dem freien Endbereich des Gehäuseschaftes in den Ringspalt 15 des Mitnehmers 2 ein, der sich seinerseits mit dem Boden 16 auf der Bodenplatte 8 des Gehäuses 1 abstützt, wobei der Fortsatz 17 die Bohrung 9 der Bodenplatte 8 durchsetzt. Eine Gewindebohrung im Fortsatz 17 nimmt eine Schraube 18 zur Festlegung des Mitnehmers 2 am Gehäuse 1 auf. Am freien Ende trägt der Mitnehmer 2 den Griffkörper 3 über klipsartig verrastende Befestigungselemente 19 in drehfester Anordnung.

Das Zylinderschloß 4 durchsetzt eine zentrische Bohrung des Griffkörpers 3 und ist in einer stufenförmig abgesetzten Aufnahmebohrung 20 des Mitnehmers 2 befestigt. Zur auswechselbaren Befestigung des Zylinderschlosses 4 ist eine Madenschraube 21 vorgesehen, die in einer Gewindebohrung des Mitnehmers 2 sitzt. Ein Exzenterzapfen 22 ist am Zylinderschloß 4 in axialer Richtung überstehend angeordnet, der mittels Zylinderschloßschlüssel 23 verschwenkbar ist. Der Schlüssel 23 dient zum Verschwenken des Exzenterzapfen 22 in Richtung des Pfeils in Fig. 4 und damit zum Entriegeln des Schnäppers 5, der im verriegelten Zustand mit einem Endbereich in der Schlitzöffnung 10 des Gehäuses 1 sitzt und in dieser Stellung durch Schraubendruckfedern 24 gehalten ist. Der Schnäpper 5 besteht aus einer rechteckigen Platte mit abgerundeten Längsenden. In einer Breitseite weist der Schnäpper 5 eine Mitnahme-öffnung 25 für den Exzenterzapfen 22 auf und an den Längsseiten sind Ausnehmungen 26 für die Aufnahme der Schraubendruckfedern 24 vorgesehen. Der Schnäpper 5 ist verschiebbar in einer den Mitnehmer 2 querenden Öffnung 27 angeordnet und einendig durch die sich an Mitnehmervorsprüngen 28 abstützenden Schraubendruckfeder 24 belastet.

In Fig. 1, 2 und 5 ist der neue Außenschwingtürverschluß in der Türverriegelungssituation dargestellt, wobei die Verriegelungsstangen 14 in den Widerlagern des Türrahmens eingefahren sind. Zum Entriegeln der Tür braucht lediglich der Griffkörper 3 um 90 Grad gedreht zu werden, wobei der Mitnehmer 2 in Pfeilrichtung P mitschwenkt und die Verriegelungsstangen 14 aus den Widerlagern herausgezogen werden. Da der Schnäpper 5 frei drehbar im Gehäuseschaft sitzt, ist zum Lösen der Türverriegelung die Zuhilfenahme eines Schlüssels nicht erforderlich.

Bei entriegelter Tür nehmen der Mitnehmerflansch 12 und der Schnäpper 5 die in Fig. 3 und 4 gezeigte Stellung ein. Dabei sitzt der Schnäpper 5 zufolge der auf ihn wirkenden Federkraft mit seinem freien Ende in der Schlitzöffnung 10 des Gehäuses 1. Die Stellung des Schnäppers 5 nach Fig. 3 und 4 bedeutet, daß die Tür entriegelt, der Schnäpper 5 hingegen verriegelt ist. Eine Betätigung des Griffkörpers 3 ist somit erst möglich, wenn unter Zuhilfenahme des Schlüssels 23 der Schnäpper 5 aus der Schlitzöffnung 10 bewegt worden ist.

Die beiden Endstellungen des Verschlusses werden dadurch definiert, daß der Mitnehmer 2 eine radiale Bohrung 29 mit einer darin einendig mittels Splint abgestützten Schraubenfeder 30 aufweist, die anderendig eine Rastkugel 31 belastet, welche in um 90 Winkelgrade zueinander versetzte Rastausnehmungen 32 am Gehäusemantel einzurasten vermag. Zudem sorgt der Anschlag 11, der am Gehäuse 1 angeformt ist, für eine Schwenkwegbegrenzung.

An der Befestigungsplatte 6 sitzt ein Endschalter 33 mit Tastfühler 34, der über einen am Mitnehmer 2 angeordneten Steuernocken 35 betätigbar ist.

## Patentansprüche

1. Außenschwingtürverschluß für Omnibusse, dadurch gekennzeichnet, daß derselbe businnenseitig an der Tür anordbar ist und im wesentlichen aus einem zylindrischen Gehäuse (1) mit daran einendig sitzender Befestigungsplatte (6), einem drehbeweglich am Gehäuse (1) gelagerten Mitnehmer (2) für Verriegelungsstangen (14), die mit ihren freien Enden in einander gegenüberliegenden Rastaufnahmen des Türrahmens einschiebbar und herausziehbar sind, einem drehfest mit dem Mitnehmer (2) verbundenen Griffkörper (3), einem den Griffkörper (3) durchsetzenden und in einer Bohrung des Mitnehmers (2) verdrehfest aufgenommenen Zylinderschloß (4) und einem über einen Schlüssel (23) des Zylinderschlosses (4) gegen die Kraft von Federmitteln zu betätigenden Schnäpper (5) besteht, wobei der Schnäpper (5) sich in entriegelter Stellung der Verriegelungsstangen (14) stets in einer ein Verdrehen des Griffkörpers (3) blockierenden Raststellung befindet, so daß ein Verriegeln der Tür nur mit Schlüssel (23), ein Entriegeln hingegen ohne Schlüssel (23) erfolgen kann.

2. Außenschwingtürverschluß nach Anspruch 1, dadurch gekennzeichnet, daß der Schnäpper (5) verschiebbar in einer den Mitnehmer (2) querenden Öffnung (27) angeordnet ist und mit seinem freien, den Federmitteln abgewandten Ende in einer radialen Schlitzöffnung (10) des Gehäuses (1) sitzt, wenn sich die Verriegelungsstangen (14) in ihrer aus den Rastausnehmungen des Türrahmens herausgezogenen Entriegelungslage befinden.

3. Außenschwingtürverschluß nach Anspruch 1 oder 2, dadurch gekennzeichnet, daß für eine Schnäpperbetätigung am Zylinderschloß (4) ein Exzenterzapfen (22) in axialer Richtung überstehend angeordnet ist, der in eine Mitnahmeöffnung (25) des Schnäppers (5) eingreift.

4. Außenschwingtürverschluß nach wenigstens einem der Ansprüche 1 bis 3, dadurch gekennzeichnet, daß der Mitnehmer (2) mit einem, den freien Endbereich des Gehäuses (1) über einen axialen Längenbereich aufnehmenden Ringspalt (15) ausgebildet ist.

5. Außenschwingtürverschluß nach wenigstens einem der Ansprüche 1 bis 4, dadurch gekennzeichnet, daß der Mitnehmer (2) eine radiale Bohrung (29) mit einer darin einendig abgestützten Schraubenfeder (30) aufweist, die anderendig eine Rastkugel (31) belastet, welche in um 90 Winkelgrade zueinander versetzte Rastausnehmungen (32) am Gehäusemantel einzurasten vermag.

6. Außenschwingtürverschluß nach wenigstens einem der Ansprüche 1 bis 5, dadurch gekennzeichnet, daß das Zylinderschloß (4) durch eine, eine radiale Bohrung des Mitnehmerschafts durchsetzende Schraube (21) am Mitnehmer (2) befestigt ist.

7. Außenschwingtürverschluß nach wenigstens einem der Ansprüche 1 bis 6, dadurch gekennzeichnet, daß an der Befestigungsplatte (6) ein Endschalter (33) mit Tastfühler (34) sitzt, der über einen am Mitnehmer (2) angeordneten Steuernocken (35) betätigbar ist.

8. Außenschwingtürverschluß nach wenigstens einem der Ansprüche 1 bis 7, dadurch gekennzeichnet, daß der Schnäpper (5) in Form einer rechteckigen Platte mit abgerundeten Längsenden ausgebildet ist und seitliche Ausnehmungen (26) für die Aufnahme von Schraubendruckfedern (24) aufweist.

## Claims

1. Closure means for the exterior swinging doors of buses, characterized in that said closure means can be arranged on the door in the inside of the bus and is essentially composed of a cylindrical housing (1) with a fastening plate (6) fitted thereon at one end, of a driver (2) which is mounted in a rotationally movable manner on the housing (1) and is intended for locking rods (14) which, by means of their free ends, can be pushed into, and drawn out of, mutually opposite latching receiving means of the door frame, of a handle element (3) which is connected in a rotationally fixed manner to the driver (2), of a cylinder lock (4) which passes through the handle element (3) and is received in a rotationally fixed manner in a bore of the driver (2), and of a catch (5) which can be actuated, counter to the force of spring means, via a key (23) of the cylinder lock (4), the catch (5) always being located, when the locking rods (14) are in the unlocked position, in a latching position which blocks rotation of the handle element (3), with the result that locking of the door can be carried out only by means of the key (23), but unlocking of the door can be carried out without the key (23).

2. Closure means for exterior swinging doors according to Claim 1, characterized in that the catch (5) is arranged displaceably in an opening (27) crossing through the driver (2) and is seated, by means of its free end remote from the spring means, in a radial slot opening (10) of the housing (1) when the locking rods (14) are located in their unlocked position, drawn out of the latching receiving means of the door frame.

3. Closure means for exterior swinging doors according to Claim 1 or 2, characterized in that, for actuation of the catch, an eccentric pin (22) is arranged, such that it projects in the axial direction, on the cylinder lock (4), said pin engaging into an entraining opening (25) of the catch (5).

4. Closure means for exterior swinging doors according to at least one of Claims 1 to 3, characterized in that the driver (2) is formed with an annular gap (15) which receives the free end region of the housing (1) over an axial length region.

5. Closure means for exterior swinging doors according to at least one of Claims 1 to 4, characterized in that the driver (2) exhibits a radial bore (29) with a helical spring (30) which is supported therein by one end and, at the other end, loads a latching ball (31) which can latch into latching recesses (32) offset by 90 degrees with respect to one another on the outside of the housing.

6. Closure means for exterior swinging doors according to at least one of Claims 1 to 5, characterized in that the cylinder lock (4) is fastened on the driver (2) by a screw (21) which passes through a radial bore of the driver shank.

7. Closure means for exterior swinging doors according to at least one of Claims 1 to 6, characterized in that seated on the fastening plate (6) is a limit switch (33) with sensor (34), which can be actuated via a control cam (35) arranged on the driver (2).

8. Closure means for exterior swinging doors according to at least one of Claims 1 to 7, characterized in that the catch (5) is designed in the form of a rectangular plate with rounded longitudinal ends and exhibits lateral recesses (26) for receiving helical compression springs (24).

## Revendications

1. Fermeture de porte basculant à l'extérieur pour autobus, caractérisée en ce qu'elle peut être placée sur la porte, côté intérieur du bus et est constituée essentiellement d'un boîtier cylindrique (1) avec plaque de fixation (6) placée sur celui-ci, à une extrémité, d'un entraîneur (2) monté tournant sur le boîtier (1) pour des tiges de verrouillage (14), qui avec leurs extrémités libres peuvent être introduites dans des logements à encliquetage, se faisant face, du cadre de porte et extraites de ceux-ci, d'un corps de poignée (3) solidaire en rotation avec l'entraîneur (2), d'une serrure à cylindre (4) traversant le corps de poignée (3) et logée de manière à ne pouvoir tourner dans un perçage de l'entraîneur (2), et d'un pêne (5) à actionner au moyen d'une clé (23) de la serrure à cylindre (4), à l'encontre de la force de moyens de ressort, dans laquelle le pêne (5) se trouve toujours, en position déverrouillée des tiges de verrouillage (14), dans une position d'encliquetage bloquant une rotation du corps de poignée (3), de sorte qu'un verrouillage de la porte ne peut s'effectuer qu'au moyen de la clé (23), tandis qu'un déverrouillage peut s'effectuer sans clé (23).

2. Fermeture de porte basculant à l'extérieur, selon la revendication 1, caractérisée en ce que le pêne (5) est placé coulissant dans une ouverture (27) traversant l'entraîneur (2) et se trouve, avec son extrémité libre, tournée à l'opposée des moyens de ressort, dans une ouverture en fente (10) radiale du boîtier (1), lorsque les tiges de verrouillage (14) se trouvent dans leur position de déverrouillage, extraites des logements à encliquetage du cadre de porte.

3. Fermeture de porte basculant à l'extérieur, selon la revendication 1 ou 2, caractérisée en ce que pour un actionnement du pêne sur la serrure à cylindre (4), une goupille excentrique (22), qui s'engage dans une ouverture d'entraînement (25) du pêne (5), est placée de manière à dépasser axialement.

4. Fermeture de porte basculant à l'extérieur, selon l'une au moins des revendications 1 à 3, caractérisée en ce que l'entraîneur (2) est configuré avec une fente annulaire (15) logeant la zone d'extrémité libre du boîtier (1), sur une zone de longueur axiale.

5. Fermeture de porte basculant à l'extérieur, selon l'une au moins des revendications 1 à 4, caractérisée en ce que l'entraîneur (2) présente un perçage (29) radial avec un ressort hélicoïdal (30) soutenu à l'intérieur, à une extrémité, qui à l'autre extrémité sollicite une bille d'encliquetage (31), qui peut s'accrocher dans des évidements d'encliquetage (32), décalés les uns par rapport aux autres de 90° d'angle, sur l'enveloppe du boîtier.

6. Fermeture de porte basculant à l'extérieur, selon l'une au moins des revendications 1 à 5, caractérisée en ce que la serrure de cylindre (4) est fixée par une vis (21), sur l'entraîneur (2), traversant un perçage radial de la tige d'entraîneur.

7. Fermeture de porte basculant à l'extérieur, selon l'une au moins des revendications 1 à 6, caractérisée en ce que sur la plaque de fixation (6) se trouve un interrupteur de fin de course (33) avec sonde de palpage (34), qui peut être actionné par une came de commande (35), placée sur l'entraîneur (2).

8. Fermeture de porte basculant à l'extérieur, selon l'une au moins des revendications 1 à 7, caractérisée en ce que le pêne (5) est configuré sous la forme d'une plaque rectangulaire avec extrémité longitudinale arrondie et présente des évidements (25) latéraux pour le logement de ressorts de pression hélicoïdaux (24).
